# EUROPÄISCHE PATENTANMELDUNG

(11) **EP 1 036 980 A2**
(43) Veröffentlichungstag der Anmeldung: **20.09.2000**
(21) Anmeldenummer: 00105182.0
(22) Anmeldetag: 11.03.2000
(51) Int. Cl.: F21V 19/04, F21V 19/00, F21V 3/00

(54) **Leuchte für eine langgestreckte Lampe**

(30) Priorität: 15.03.1999 DE 19911347
(71) Anmelder: NORKA Norddeutsche Kunststoff- und Elektro-Gesellschaft Stäcker & Co. mbH, 22335 Hamburg (DE)
(72) Erfinder: Schoene, Jürgen, Dipl.-Ing., 25421 Pinneberg (DE)
(74) Vertreter: Lins, Edgar, Dipl.-Phys. Dr.jur.

(57) **Zusammenfassung**

Eine Leuchte (1) für eine langgestreckte Lampe (2) mit stirnseitigen Fassungsgehäusen (6), mit einer Lampenabdeckung (3), die die Lampe (2) allseitig umschließt, und stirnseitig eine Durchführungsöffnung aufweist, durch die hindurch ein mit Kontaktstiften (4) versehenes Ende der Lampe (2) in einer Kontaktfassung (7) kontaktierbar ist, ist zur Erleichterung des Auswechselns der Lampe (2) gekennzeichnet durch ein Führungselement (8) zum Führen des Endes der Lampe (2) von einer Unterseite der Lampenabdeckung auf die Höhe der Kontaktfassung (7).

## Beschreibung

Die Erfindung betrifft eine Leuchte für eine langgestreckte Lampe mit stirnseitigen Fassungsgehäusen und mit einer Lampenabdeckung, die die Lampe allseitig umschließt und stirnseitig eine Durchführungsöffnung aufweist, durch die hindurch ein mit Kontaktstiften versehenes Ende der Lampe in einer Kontaktfassung kontaktierbar ist.

Herkömmliche Leuchten für langgestreckte Lampen, insbesondere für linienförmige Leuchtstofflampen, wie sie beispielsweise als Leuchte MALMÖ aus dem Katalog K 80 der Anmelderin aus dem Jahre 1979 bekannt sind, weisen an dem Leuchtenkörper stirnseitige Fassungsgehäuse mit elektrischen Kontaktfassungen zum mechanischen Befestigen und elektrischen Verbinden der Lampe auf. Die Lampe wird durch eine Lampenabdeckung allseitig geschützt, in die die Leuchtsstofflampe üblichweise stirnseitig von einer Seite eingeschoben wird. Die Lampe wird durch Noppen oder Federn derart gehalten, dass sie auf jeder Stirnseite einige Millimeter aus der Lampenabdeckung herausragt, sodass Kontaktstifte an den freien Lampenenden in die Kontaktfassungen der stirnseitigen Fassungsgehäuse der Leuchte eingesetzt werden können.

Mit zunehmendem technischen Fortschritt werden die Leuchtstofflampen im Durchmesser immer kleiner, so dass das stirnseitige Einschieben der Leuchtstofflampe in die Lampenabdekkung immer schwieriger wird. Ein Problem ist hierbei insbesondere das Einfädeln der fast vollständig in die Lampenabdeckung geschobenen Leuchtstofflampe in die Durchführungsöffnung der Lampenabdeckung aufgrund eines Absatzes an der Durchführungsöffnung. Hierzu muss man versuchen, mit dem Finger durch die Durchführungsöffnung hindurch das Ende der Leuchstofflampe zu fassen und diese in die Durchführungsöffnung zu führen, während die Leuchtstofflampe an dem anderen Ende der Lampenabdeckung weiter in die Lampenabdeckung hineingeschoben wird. Zur Erleichterung der Montage ist in der DE 37 40 701 C2 vorgesehen, das Ende der Lampe und das zugehörige Ende der Lampenabdeckung durch eine becherförmige Kappe relativ zueinander zu positionieren und eine drehfeste Verbindung herzustellen.

In US 5,541,826 ist eine Vorrichtung beschrieben, die das Auswechseln einer Quarzlampe in einer Quarzleuchte erleichtert. Hierzu ist die Fassungsanordnung auf einer Seite der Leuchte als Drehknopf ausgebildet. Die Quarzlampe ist mit einem Kontaktende in einen becherförmigen Kontakt einsetzbar und kann dadurch mit Hilfe des Drehknopfes horizontal gehalten werden. Durch das Einsetzen des Drehknopfes wird die Quarzlampe daher horizontal richtig in das Leuchtengehäuse eingeführt, sodass das andere Ende automatisch mit dem Gegenkontakt auf der anderen Seite der Leuchte fluchtet. Der Gegenkontakt weist trichterförmige Abschrägungen zur abschließenden Zentrierung der Quarzlampe in dem Gegenkontakt auf. Diese Anordnung ist nur für die kleinen und leichten Quarzlampen verwendbar, die durch bloßes Einstecken in den becherförmigen Kontakt des Drehknopfes in ausgerichteter Stellung gehalten werden können.

Der Erfindung liegt die Aufgabe zugrunde, eine Leuchte für eine langgestreckte Lampe zu schaffen, die aufgrund ihrer konstruktiven Gestaltung das Auswechseln einer Lampe, insbesondere einer langen Leuchtstofflampe, erleichtert.

Zur Lösung dieser Aufgabe ist erfindungsgemäß eine Leuchte der eingangs erwähnten Art gekennzeichnet durch ein Führungselement zum Führen des Endes der Lampe von einer Unterseite der Lampenabdeckung auf die Höhe der Kontaktfassung.

Durch das Führungselement wird die mit ihrem freien Ende auf der Unterseite der Lampenabdeckung gleitende Lampe aufgenommen und so ausgerichtet, dass sie automatisch durch die Durchgangsöffnung mit der Kontaktfassung fluchtend geleitet wird. Demgemäß braucht ein Monteur zum Auswechseln der Lampe diese nur in die Lampenabdeckung axial einzuschieben und auf der Unterseite der Lampenabdeckung gleiten zu lassen. Das Führungselement sorgt für eine automatische Ausrichtung auf die Kontaktfassung, wo die Lampe kontaktiert wird.

Hierzu ist das Führungselement vorzugsweise als Kegelstumpfsegment ausgeführt, wobei die Auflagefläche geneigt und kreisförmig gebogen und in Richtung der Durchführungsöffnung verjüngt ist. Das Führungselement kann aber auch als vollständiger Kegelstumpf ausgeführt sein, so dass die Lampe allseitig geführt wird. Im Querschnitt ist das Führungselement kreissegment- bzw. kreisförmig.

Ebenso ist es denkbar, dass das Führungselement fächerförmig ist, wobei die Auflagefläche durch die aneinander angrenzenden Fächerelemente eine kantig gebogene Oberfläche aufweist. Das Führungselement kann aber auch aus Stegen gebildet sein, die entweder geneigt sind oder horizontal ausgerichtet sind und sich über die gesamte Länge der Lampenabdeckung bis zur Durchführungsöffnung erstrecken.

Zur besseren Führung der Lampe ist es vorteilhaft, wenn sich in Längsrichtung des Führungselements erstreckende Führungsrippen auf der Auflagefläche des Führungselementes vorgesehen sind. Mit diesen Führungsrippen kann die Gefahr des Abgleitens der Lampe von dem Führungselement verringert werden. Besonders vorteilhaft ist es, wenn das Führungselement einen Schlitz hat, der sich in Längsrichtung des Führungselementes erstreckt. Dieser Schlitz ist vorteilhafterweise mittig auf der Längsachse der Auflagefläche des Führungselementes angeordnet. Beim Einschieben einer zylinderförmigen Lampe wird das z.B. bei Leuchtstofflampen üblicherweise mit einem Metallbecher abgeschlossenen Ende von dem Schlitz aufgenommen und die Lampe zentriert, so dass diese zuverlässig in die Öffnung des Abschlußdeckels und in eine entsprechende zylinderförmigen Kontaktfassung in dem Fassungsgehäuse eingebracht werden kann.

Besonders vorteilhaft ist es, wenn das Führungselement integraler Bestandteil der Lampenabdeckung bzw. des Endstücks ist. Das Führungselement kann hierbei in den stirnseitigen Abschlußdeckel der Lampenabdeckung eingeklemmt bzw. mit diesem verklebt sein. Hierzu ist es vorteilhaft, wenn das Führungselement Stifte und des Endstücks Lampenabdeckung stirnseitige Bohrungen zum Aufnehmen der Stifte des Führungselementes hat. Das Führungselement kann dann mittels dieser Stifte festgesteckt werden. Das Führungselement kann auch durch Tiefziehen des mit der Lampenabdeckung verbundenen Reflektors gebildet sein.

Das Führungselement muss aber nicht zwingend neben der Durchführungsöffnung angeordnet sein.

Beim Einstecken der Lampe kann sich bei der Verwendung herkömmlicher Zweischlitz-Rastfassungen zur Schnappmontage das Problem ergeben, dass diese Kontakte nur seitlich federn, wenn die Kontaktstifte der Lampe von unten in das stirnseitige Fassungsgehäuse eingeschoben werden. Wenn die Lampe nunmehr erfindungsgemäß von einem Ende der Lampenabdeckung durch diese hindurch frontal gegen die Kontaktfassung geschoben wird, können die herkömmlichen Zweischlitz-Rastfassungen nicht mehr einrasten. Hingegen eignen sich bevorzugt herkömmliche Zweiloch-Steckfassungen zur frontalen Schnappmontage und werden daher bevorzugt bei der erfindungsgemäßen Leuchte eingesetzt.

Die Erfindung wird nachfolgend anhand der beigefügten Zeichnungen näher erläutert. Es zeigen:
- Figur 1 -: Seitenansicht einer Leuchte für Leuchtstofflampen mit einem Führungselement als Ausschnitt;
- Figur 2 -: Draufsicht auf die geöffnete Leuchte nach Figur 1;
- Figur 3 -: Frontalansicht auf ein stirnseitiges Fassungsgehäuse mit einem Abschlußdeckel für eine Lampenabdeckung und einem mit dem Abschlußdeckel verbundenen Führungselement;
- Figur 4 -: Perspektivische Ansicht eines kegelstumpfsegmentförmigen Führungselementes mit Schlitz;
- Figur 5 -: Draufsicht auf das kegelstumpfsegmentförmige Führungselement nach Figur 4;
- Figur 6 -: Rückansicht des Führungselementes nach den Figuren 4 und 5 mit Stiften und einer Nut;
- Figur 7 -: Seitenansicht einer Leuchte mit linienförmiger Leuchtstofflampe.

Die Figur 1 läßt eine Seitenansicht der Leuchte 1 für eine langgestreckte Lampe 2 im Ausschnitt erkennen. Die langgestreckte Lampe 2 ist in dem gezeichneten Beispiel eine linienförmige Leuchtstofflampe. Sie wird in einer Lampenabdeckung 3 geführt und ragt aus dieser heraus. Die Lampe 2 hat Kontaktstifte 4 an ihren Enden. Üblicherweise sind die Kontaktstifte 4 in einem Metallsockel 5 gelagert, der jeweils auf die Enden der Lampe 2 aufgebracht ist. Die Lampenabdeckung 3 grenzt an ein stirnseitiges Fassungsgehäuse 6 der Leuchte 1 an. In dem stirnseitigen Fassungsgehäuse 6 ist eine zylinderförmige Kontaktfassung 7 vorgesehen, die bekannterweise eine Frontplatte mit Öffnungen zum Aufnehmen der Kontaktstifte 4 der Lampe 2 und Kontakte zur elektrischen Verbindung der Lampe 2 hat. Erfindungsgemäß ist neben dem stirnseitigen Fassungsgehäuse 6 ein Führungselement 8 zum Führen der Lampe 2 in eine Öffnung eines Endstücks 9 der Lampenabdeckung 3 bzw. in die Kontaktfassung 7 vorgesehen.

Die Figur 1 läßt ein Ausführungsbeispiel erkennen, bei dem das Führungselement 8 integral mit dem Abschlußdeckel 9 der Lampenabdeckung 3 verbunden ist. Gleichermaßen kann das Führungselement 8 aber auch z.B. durch Tiefziehen eines Reflektors in der Lampenabdeckung 3 gebildet sein.

Die Figur 1 läßt weiterhin erkennen, dass die stirnseitigen Fassungsgehäuse 6 einen langgestreckten Leuchtenkörper 10 der Leuchte 1 abschließen und senkrecht von diesem nach unten weisen. In dem Leuchtenkörper 10 sind in bekannter Weise die Betriebsgeräte für die Lampe 2 angeordnet.

In der Figur 2 ist die geöffnete Leuchte 1 als Draufsicht dargestellt. Es ist erkennbar, dass die Lampenabdeckung 3 mit dem

Endstück 9 an das stirnseitige Fassungsgehäuse des Leuchtenkörpers 10 angrenzt. Das Führungselement 8 erscheint in der Draufsicht dreieckförmig und ist integral mit dem Endstück 9 verbunden. Das Führungselement 8 läuft in Richtung der Kontaktfassung 7 bzw. des Fassungsgehäuses 6 konisch zu und fächert sich in die andere Richtung der Lampenabdeckung 3 zur Aufnahme der Lampe 2 auf.

Die Figur 2 läßt weiterhin erkennen, dass das Führungselement 8 einen Schlitz 11 in seiner Längsachse hat. Der Schlitz 11 dient zur Zentrierung der Lampe 2 beim Einschieben derselben, indem das Lampenende mit dem Metallbecher 5 durch den Schlitz 11 ragt und durch die Kanten des Schlitzes 11 geführt wird.

In der Figur 3 wird die Leuchte in einer Ansicht frontal auf die stirnseitigen Fassungsgehäuse 6 und das Endstücks 9 gezeigt. Hierbei hat das Führungselement 8 zwei Führungsrippen 18 auf seiner Auflagefläche 12 mit denen ein seitliches Abgleiten der Lampe 2 beim Einschieben derselben verhindert werden kann.

Die Figur 3 läßt weiterhin erkennen, dass die Kontaktfassung 7 in dem Fassungsgehäuse 6 kreisförmige Bohrungen 13 zur Aufnahme der Kontaktstifte 4 der Lampe 2 hat. Hinter diesen Bohrungen 3 befinden sich nicht dargestellte Kontakte, die kegelstumpfförmig oder kegelstumpfsegmentförmig sind, so dass die Lampe 2 frontal in die Kontaktfassung 7 gesteckt werden kann. Eine derartige Kontaktfassung 7 wird Zweiloch-Steckfassung genannt.

In der Figur 4 ist das erfindungsgemäße Führungselement 8 perspektivisch dargestellt. Es ist erkennbar, dass das Führungselement 8 eine rampenförmige Auflagefläche 12 hat, die kegelstumpfsegmentförmig ist. Im Querschnitt ist das Führungselement 8 kreissegmentförmig. Es kann aber auch als Trichter mit kreisförmigem Querschnitt ausgeführt sein. An den Kanten der Auflagefläche 12 sind dreieckige Schenkel 14 angeordnet, die sich senkrecht von der Auflagefläche 12 nach unten erstrecken. In der Längsachse des Führungselementes 8 ist ein Schlitz 11 in der Auflagefläche 12 vorgesehen, um eine Lampe 2 zentral und sicher zu führen.

Das Führungselement 8 ist in der Figur 5 in der Rückansicht dargestellt. Es ist erkennbar, dass Stifte 15 an der stirnseitigen Frontfläche der Schenkel 14 vorgesehen sind, mit denen das Führungselement 8 in entsprechende Bohrungen eines Endstücks 9 der Lampenabdeckung 3 eingesteckt werden kann. Weiterhin befindet sich eine Nut 16 in den freien Kanten der Schenkel 13, die in eine entsprechende Feder des Endstücks 9 eingesteckt werden kann. Zur Stabilisierung des Führungselementes 8 ist ein Querverbinder 17 zwischen den freien Kanten der Schenkel 14 vorgesehen.

Die Figur 6 läßt insbesondere die konisch zulaufende Rampenform des Führungselementes 8 erkennen. Aus der Figur geht zudem deutlicher hervor, dass in der Längsachse der Auflagefläche 12 ein relativ breiter Schlitz 11 ist, der sich fast über die gesamte Länge des Führungselementes 8 erstreckt.

Die Problematik des Einschiebens einer langgestreckten Lampe 2 in eine Lampenabdeckung 3 wird aus der Figur 7 deutlicher. Es ist erkennbar, dass die Lampe 2 in der Lampenabdeckung 3 geführt wird und seitlich aus dieser herausragt. Zum Auswechseln der Lampe 2 muss diese aus der Lampenabdeckung 3 herausgezogen werden und anschließend muss wieder eine neue Lampe 2 eingefädelt werden. Hierzu wird die Lampenabdeckung 2 auf einer Seite des Leuchtenkörpers 10 abgesenkt und vorteilhafterweise auf der anderen Seite an dem stirnseitigen Fassungsgehäuses 6 festgehalten. Beim Einschieben der Lampe 2 gleitet diese auf der Unterseite der Lampenabdeckung 3 in Richtung des Fassungsgehäuses 6, bis es auf das Führungselement 8 gelangt. Dort wird die Lampe 2 automatisch nach oben in Richtung des Fassungsgehäuases 6 angehoben und sicher in die Kontaktfassung 7 des Fassungsgehäuses 6 geführt.

Beim Montieren der Lampe 2 wird diese auf der einen Seite frontal in die Kontaktfassung 7 geschoben, während sie auf der anderen Seite der Leuchte 1 seitlich von unten die Kontaktfassung 7 geschoben wird. Die Kontaktfassung 7 an dem für einen Lampenwechsel nicht demontierten Ende der Lampenabdeckung 3 sollte demnach eine Zweiloch-Steckfassung sein. An dem anderen Ende sollte hingegen eine herkömmliche Zweischlitz-Rastfassung vorgesehen werden.

Damit ist ein Auswechseln und Warten der Lampe 2 durch eine Person ohne aufwendiges Einfädeln der Lampe 2 durch eine Durchführungsöffnung auf dem gegenüberliegenden Ende der Lampenabdeckung 2 möglich.

## Patentansprüche

1. Leuchte (1) für eine langgestreckte Lampe (2) mit stirnseitigen Fassungsgehäusen (6) und mit einer Lampenabdeckung (3), die die Lampe (2) allseitig umschließt und stirnseitig eine Durchführungsöffnung aufweist, durch die hindurch ein mit Kontaktstiften (4) versehenes Ende der Lampe (2) in einer Kontaktfassung (7) kontaktierbar ist, **gekennzeichnet durch** ein Führungselement (8) zum Führen des Endes der Lampe (2) von einer Unterseite der Lampenabdeckung auf die Höhe der Kontaktfassung (7).

2. Leuchte (1) nach Anspruch 1, dadurch gekennzeichnet, dass die Durchführungsöffnung in dem Fassungsgehäuse (6) angeordnet ist.

3. Leuchte (1) nach Anspruch 1, dadurch gekennzeichnet, dass die Durchführungsöffnung in einem stirnseitigen Endstück (9) für die Lampenabdeckung (3) angeordnet ist.

4. Leuchte (1) nach einem der vorhergehenden Ansprüche, dadurch gekennzeichnet, dass das Führungselement (8) kegelstumpfförmig oder kegelsegmentförmig ist.

5. Leuchte (1) nach einem der Ansprüche 1 bis 3, dadurch gekennzeichnet, dass das Führungselement (8) fächerformig ist.

6. Leuchte (1) nach einem der Ansprüche 1 bis 3, dadurch gekennzeichnet, dass das Führungselement (8) aus Stegen gebildet ist.

7. Leuchte (1) nach einem der vorhergehenden Ansprüche, dadurch gekennzeichnet, dass das Führungselement (8) integral mit einem Fassungsgehäuse (6) verbunden ist.

8. Leuchte (1) nach einem der Ansprüche 1 bis 6, dadurch gekennzeichnet, dass das Führungselement (8) als Teil der Lampenabdeckung (3) ausgebildet ist.

9. Leuchte (1) nach einem der Ansprüche 3 bis 6, dadurch gekennzeichnet, dass das Führungselement (8) integral mit dem Endstück (9) verbunden ist.

10. Leuchte (1) nach Anspruch 9, dadurch gekennzeichnet, dass das Führungselement (8) Stifte (15) hat und das Endstück stirnseitige Bohrungen zum Aufnehmen der Stifte (15) und zum Feststecken des Führungselementes (8) aufweist.

11. Leuchte (1) nach Anspruch 10, dadurch gekennzeichnet, dass das Führungselement (8) eine kegelstumpfförmige oder fächerförmige Auflagefläche (12) und zwei dreieckige Schenkel (13) hat, die an den Längsseitenkanten der Auflagefläche (12) senkrecht zur Auflagefläche (12) angeordnet sind, wobei an den freien Kanten der Schenkel (13) jeweils eine Nut (16) zum Einstecken des Führungselementes (8) in eine entsprechende Feder des Endstücks (9) vorgesehen ist.

12. Leuchte (1) nach einem der vorhergehenden Ansprüche, dadurch gekennzeichnet, dass das Führungselement (8) Führungsrippen (18) hat, die sich in Längsrichtung des Führungselementes (8) erstrecken.

13. Leuchte (1) nach einem der vorhergehenden Ansprüche, dadurch gekennzeichnet, dass das Führungselement (8) mindestens einen Schlitz (11) hat, der sich in Längsrichtung des Führungselementes (8) erstreckt.

14. Leuchte (1) nach einem der vorhergehenden Ansprüche, dadurch gekennzeichnet, dass das Führungselement (8) lichtdurchlässig ist.

15. Leuchte (1) nach einem der vorhergehenden Ansprüche, dadurch gekennzeichnet, dass eine Zweiloch-Steckfassung zur frontalen Aufnahme der Kontaktstifte (4) der Lampe (2) in einem Fassungsgehäuse (6) vorgesehen ist.
